# EUROPÄISCHE PATENTSCHRIFT

(11) **EP 0 354 556 B1**
(45) Veröffentlichungstag und Bekanntmachung des Hinweises auf die Patenterteilung: **17.03.1993**
(21) Anmeldenummer: 89114738.1
(22) Anmeldetag: 09.08.1989
(51) Int. Cl.: E01C 19/52

(54) **Stein-Verlegemaschine**
Device for laying stones
Appareil pour la pose de pavés

(30) Priorität: 12.08.1988 DE 3827523
(43) Veröffentlichungstag der Anmeldung: 14.02.1990
(73) Patentinhaber: PROBST GREIF- UND FÖRDERTECHNIK GMBH, 71729 Erdmannhausen (DE)
(72) Erfinder: Probst, Martin, D-7141 Steinheim / M. (DE)
(74) Vertreter: von Puttkamer, Nikolaus, Dipl.-Ing. Patentanwälte Haft, von Puttkamer Berngruber, Czybulka

(56) Entgegenhaltungen:
- AU-B- 549 903
- DE-A- 2 756 478
- NL-A- 8 200 194
- US-A- 3 606 060
- BAUMASCHINE + BAUTECHNIK. BMT, Vol. 31, no. 6/7, Juni/Juli 1984, Seiten 241-248, Wiesbaden, DE; R. KRÖMER: "Bedeutung, Anforderungen und Möglichkeiten rationeller Verlegung von Betonpflastersteinen"

## Beschreibung

Die Erfindung betrifft eine Stein-Verlegemaschine nach dem Oberbegriff des Patentanspruches 1.

Es ist eine derartige Stein-Verlegemaschine bekannt, bei der an einem Auslegerarm, der vom Führerstand der Verlegemaschine aus steuerbar ist, eine Verlegezange z.B. für Pflastersteine oder dergleichen befestigt ist. Bei dieser bekannten Verlegemaschine sind die Vorderräder um einen Drehpunkt drehbar, der sich auf der Längsmittellinie der Verlegemaschine hinter der Vorderachse befindet. In der entsprechenden Weise sind die Hinterräder um einen Drehpunkt drehbar, der sich auf der genannten Längsmittellinie vor der Hinterachse befindet. Dabei sind jeweils die Vorderachse bzw. die Hinterachse haltende Halteteile in den genannten Drehpunkten an ein längliches Abstandsteil verschwenkbar angelenkt. Der hauptsächliche Aufbau, wie z.B. der Verbrennungsmotor, die Antriebshydraulik, der Fahrersitz sowie der Auslegerarm sind bei dieser Verlegemaschine an dem die Vorderachse haltendem Halteteil befestigt. Ein Problem einer derartigen Verlegemaschine kann dann eintreten, wenn bei einer Verlegeoperation während der Fahrt die Vorder- und Hinterachse in bezug aufeinander so verschwenkt werden, daß der Schwerpunkt der Verlegemaschine außerhalb der gedachten Linie liegt, die die Mittelpunkte der Längserstreckung der Vorder- und Hinterachse miteinander verbindet. Es kann dann der Fall eintreten, daß die gesamte Verlegemaschine kippt. Um diesen Fall auszuschließen, muß die zuvor genannte extreme Stellung der Vorderachse zur Hinterachse bei der bekannten Verlegemaschine während der Fahrt vermieden werden. Dadurch wird aber der Aktionsradius der Verlegemaschine verkleinert.

Aus Baumaschine + Bautechnik. BMT 31 (1984) Juni/Juli, No. 6/7, S 241-248 geht eine Steinverlegemaschine hervor, bei der der Auslegerarm an der Dachkonstruktion befestigt und zusammen mit dieser um eine horizontale Drehachse verschwenkbar ist, die sich hinter dem Fahrer befindet.

Aus der AU-B-549 903 geht eine Steinverlegemaschine der eingangs genannten Art hervor, bei der der Auslegerarm an zwei vertikalen Streben befestigt ist, deren untere Enden an die Bewegung der Vorderachse gekoppelt sind. Die Befestigungskonstruktion für die Streben muß relativ solide und aufwendig gehalten sein.

Die Aufgabe der vorliegenden Erfindung besteht daher darin, eine Stein-Verlegemaschine zu schaffen, bei der die gesamte Befestigungskonstruktion für den Auslager relativ einfach und kleingewichtig ausgeführt werden kann.

Diese Aufgabe wird durch eine Stein-Verlegemaschine der eingangs genannten Art gelöst, die durch die in dem kennzeichnenden Teil des Patentanspruches 1 angegebenen Merkmale gekennzeichnet ist.

Ein wesentlicher Vorteil der vorliegenden Stein-Verlegemaschine besteht darin, daß sie einen vergleichsweise großen Aktionsradius aufweist bzw. sehr wendig ist. Dadurch können die Verlegearbeiten wesentlich erleichtert.werden. Außerdem wird erreicht, daß die erfindungsgemäße Stein-Verlegemaschine universeller einsetzbar ist, als vergleichbare, bekannte Verlegemaschinen.

Ein weiterer Vorteil der Erfindung besteht darin, daß der Schwerpunkt der Verlegemaschine aufgrund der neuen Konstruktion des Fahrwerkes bei ausreichender Bodenfreiheit sehr tief liegt, was zu einer weiteren Vergrößerung der Standsicherheit führt.

Bedingt durch diese neuartige Konstruktion kann der Fahrersitz tiefliegend angeordnet werden, was ein bequemes Ein- und Aussteigen ermöglicht. Vorteilhafterweise ist die erfindungsgemäße Verlegemaschine besonders einfach steuerbar. Vorteilhafterweise werden bei der erfindungsgemäßen Verlegemaschine die Vorder- und Hinterräder unter Anwendung nur eines Lenkzylinders automatisch in entgegengesetzte Richtungen gelenkt, was zu der besonders großen Wendigkeit und daher zu dem guten Aktionsradius führt. Bei der erfindungsgemäßen Stein-Verlegemaschine ist dabei vorteilhafterweise immer sichergestellt, daß der Schwerpunkt der Verlegemaschine nicht so weit aus dem Bereich der die Mittelpunkte der Längserstreckung der Achsen verbindenden Linie gelangt, daß ein schädliches und gefährliches Kippmoment auftreten kann.

Die Wendigkeit ist bei der vorliegenden Verlegemaschine groß, weil der Auslegerarm der Drehung der Vorderachse folgt.

Vorteilhafterweise ist die erfindungsgemäße Stein-Verlegemaschine relativ einfach aufgebaut und daher auch kostengünstig herstellbar.

Im folgenden werden die Erfindung und deren Ausgestaltungen im Zusammenhang mit den Figuren näher erläutert. Es zeigt:
Fig. 1 in perspektivischer Darstellung eine Seitenansicht der vorliegenden Stein-Verlegemaschine, und
Fig. 2 eine Aufsicht der Verlegemaschine der Fig. 1 zur Erläuterung der Lenkeinrichtung.

Zu der Erfindung führten die folgenden Überlegungen:
Um im Vergleich zu den bekannten Verlegemaschinen eine erhöhte Kippsicherheit während der Fahrt bei einem möglichst kleinen Wenderadius zu erreichen, wurde der Gedanke gefaßt, den Auslegerarm so anzuordnen, daß er der Lenkbewegung der Vorderräder folgt, und die zuvor genannten Auf- bzw. Einbauten der Verlegemaschine nicht am Halteteil für die Vorderachse, sondern an dem die Halteteile für die Vorder- und Hinterachse verbindenden Grundrahmen zu befestigen. Da der Auslegerarm der Bewegung der Vorderachse folgen soll, müßte das gesamte Lastmoment allein über den vorderen Drehpunkt abgestützt werden. Aus diesem Grunde müßte insbesondere in diesem Bereich die Konstruktion besonders stark ausgeführt werden, was aber dazu führt, daß der Schwerpunkt der Verlegemaschine unerwünscht nach vorne veilagert würde und daß dem Fahrer aufgrund der verstärkten Konstruktion die Sicht auf die Verlegekante genommen würde.

Zur Verhinderung der vorgenannten Probleme wird bei der vorliegenden Erfindung der Auslegerarm daher nicht nur im Bereich der Vorderachse, sondern an einer körperlichen Achse befestigt, die senkrecht zum vorderen Drehpunkt verläuft, starr mit der Vorderachse verbunden ist und oberhalb des vorderen Drehpunktes in einem weiteren Drehpunkt, der sich vorzugsweise in der Dachkonstruktion der Verlegemaschine befindet, drehbar gehalten wird. Dadurch wird erreicht, daß die gesamte Befestigungskonstruktion für den Auslegerarm relativ einfach und kleingewichtig ausgeführt werden kann, da die von dem Auslegerarm ausgeübten Kräfte nicht ausschließlich an der Vorderachse angreifen, sondern auch auf den Bereich der Dachkonstruktion der Verlegemaschine verteilt werden.

In der Fig. 1 ist die vorliegende Stein-Verlegemaschine mit 1 bezeichnet. Sie weist im wesentlichen Vorderräder 2, Hinterräder 3, eine die Vorderräder verbindende Vorderachse 4, eine die Hinterräder verbindende Hinterachse 5, einen Grundrahmen 6, an dem die Vorderachse 4 und die Hinterachse 5 durch eine später noch näher erläuterte Lenkeinrichtung lenkbar gehalten werden,einen am Grundrahmen 6 angebrachten Aufbau mit einer Dachkonstruktion 7 und einen Auslegerarm 8 auf, der vom Fahrerstand der Verlegemaschine 1 aus steuerbar ist und an dessem freien Ende eine an sich bekannte Verlege einrichtung 9 z.B. eine Verlegezange, befestigbar ist. Die Verlegemaschine 1 ist mit einem nicht näher dargestellten Antriebsmotor, der insbesondere die Form eines Elektro- oder Dieselmotors aufweist, ausgerüstet.

Der Auslegerarm 8, der vorzugsweise die Form eines sich nach unten öffnenden Winkels aufweist, ist mit seinem einen freien Ende in der vertikalen Ebene um den Drehpunkt 30 verschwenkbar an einer körperlichen Achse 10 befestigt, die senkrecht zu dem Drehpunkt 11 verläuft, um den die Vorderachse 4 am Grundrahmen 6 verschwenkbar ist. Vorzugsweise befindet sich der Drehpunkt 11 hinter der Vorderachse 4 auf der Längsmittellinie der Verlegemaschine 1, wobei sein Abstand zur Vorderachse a ist. Zu diesem Zweck wird die Vorderachse 4 vorzugsweise in einer Befestigungseinrichtung 12 gehalten, die vorzugsweise die Form einer Platte aufweist, wobei die eine Seite der Platte an einem die Vorderachse 4 drehbar haltenden Bereich befestigt ist und wobei sich der Drehpunkt 11 im Bereich der anderen Seite der Platte befindet. Die senkrecht zum Drehpunkt 11 verlaufende Achse 10 ist starr mit der Befestigungseinrichtung 12 verbunden, so daß sie der Bewegung der Vorderachse 4 folgt. Vorzugsweise weist die dem Grundrahmen 6 der körperlichen Achse 10 zugewandte Seite einen schräg in Richtung auf die Vorderachse 4 verlaufenden Endbereich 10′ auf, der fest mit dem die Vorderachse 4 drehbar haltenden Bereich verbunden ist. Das gegenüberliegende Ende der körperlichen Achse 10 ist oberhalb des vorderen Drehpunktes 11 drehbar in einem mit dem Grundrahmen 6 bzw. dem Fahrzeugaufbau verbundenen Teil verbunden. Insbesondere ist das genannte Ende der körperlichen Achse 10 drehbar in einem Bereich der Dachkonstruktion 7 der Verlegemaschine 12 gelagert.

Der Auslegerarm 8 wird vorzugsweise durch einen vom Fahrzeugstand aus steuerbaren Hubzylinder 13 betätigt, dessen eines Ende mit dem Auslegerarm 8 und dessen anderes Ende mit der Verlegemaschine 1, vorzugsweise mit dem sich von der körperlichen Achse 10 aus zur Vorderachse 4 erstreckenden Endbereich 10′ verbunden ist.

In der aus der Fig. 2 ersichtlichen Weise ist die Hinterachse 5 ähnlich wie die Vorderachse 4 an dem Grundrahmen 6 drehbar gelagert, wobei sich der hintere Drehpunkt 14 ebenfalls auf der Längsmittellinie der Verlegemaschine 1 und vor der Hinterachse 3 befindet, und wobei sein Abstand zur Hinterachse b ist. Vorzugsweise ist die Hinterachse 5 mit der Hilfe einer Befestigungseinrichtung 15, die ebenfalls die Form einer Platte aufweist, deren eine Seite an einem die Hinterachse 5 drehbar haltenden Bereich befestigt ist und wobei der Drehpunkt 14 im Bereich der anderen Seite der Platte angeordnet ist, befestigt. Die Lenkung erfolgt vorzugsweise durch einen Lenkzylinder 16, der einerseits am Grundrahmen 6 und andererseits zweckmäßigerweise an der die Vorderachse 4 haltenden Befestigungseinrichtung 12 befestigt ist. Der Lenkzylinder 16 wird vom Fahrstand aus gesteuert. Um eine Kopplung zwischen der Lenkbewegung der Hinterachse 5 und der Lenkbewegung der Vorderachse 4 zu erreichen, ist vorzugsweise eine Koppelstange 17 vorgesehen, deren eines Ende an die vordere Befestigungseinrichtung 12 und deren anderes Ende an die hintere Befestigungseinrichtung 15 so angelenkt sind, daß die Vorder- und Hinterräder 4,5 gegensinnig gelenkt werden. Insbesondere sind die Enden der Koppelstange 17 an Seitenflächen der Befestigungseinrichtungen 12,15 angelenkt, die in bezug auf die Lenkmittelachse der Verlegemaschine 1 sich gegenüberliegen.

An der Stelle der genannten Koppelstange können auch zwei Lenkzylinder vorgesehen werden, die gegenphasig gesteuert werden und von denen jeweils einer zwischen einer Befestigungseinrichtung 12, bzw. 15 und dem Grundrahmen 6 wirksam ist. Der bzw. die genannten Lenkzylinder können auch durch sogenannte Lenkgetriebe ersetzt werden.

Wenn beispielsweise die Vorderachse 4 so gelenkt wird, daß im vorderen Drehpunkt 11 eine Drehung im Uhrzeigersinn erfolgt (Pfeil 18), wird die Koppelstange 17 in der Richtung des Pfeiles 19 verschoben, was zur Folge hat, daß die Hinterachse 5 um den Drehpunkt 14 entgegen dem Uhrzeigersinn gedreht wird (Pfeil 20).

Durch eine gezielte Variation der Strecken a und b können der Lenkeinschlag und damit der Wendekreis und die Standsicherheit auch zur Anpassung der Verlegemaschine an unterschiedliche Anwendungsfälle optimiert werden, ohne daß dadurch eine wesentliche Umkonstruktion erforderlich ist.

Von wesentlicher Bedeutung ist, daß der Grundrahmen 6, der den Aufbau und die wesentlichen Einbauten der Verlegemaschine 1 trägt, so angeordnet ist, daß er die Drehpunkte 11, 14 für die Befestigungseinrichtung 12, 15 für Vorder- und Hinterachse 4, 5 aufweist und daß gleichzeitig der Auslegerarm 8 an einer sich senkrecht zum vorderen Drehpunkt 11 erstreckenden körperlichen Achse 10 befestigt ist, deren eines Ende an der vorderen Befestigungseinrichtung 12 starr befestigt und deren anderes Ende an dem Aufbau des Grundrahmens 6, vorzugsweise an einer Dachkonstruktion 7, drehbar befestigt sind. Dabei ist es von besonderer Bedeutung, daß der Schwerpunkt des Grundrahmens 6 und der an ihm angeordneten Ein- und Aufbauten bei der vorliegenden Verlegemaschine 1 nur wenig oberhalb der Ebene der Vorder- und Hinterachse 4,5 liegen kann.

Es ist auch denkbar, den Auslegerarm 8 so zu gestalten, daß er mit oder ohne einer gleichzeitigen Verschwenkbewegung entlang der körperlichen Achse 10 heb- und absenkbar ist.

## Patentansprüche

1. Stein-Verlegemaschine, insbesondere für Pflaster-, Rand- und Verbundsteine, mit einer an einem Grundrahmen (6) durch eine Befestigungseinrichtung (12) lenkbar gehaltenen Vorderachse (4), einer an dem Grundrahmen (6) angeordneten Hinterachse und einem in einer vertikalen Ebene bewegbaren Auslegerarm (8), an dessem freien Ende eine Verlegeeinrichtung (9) befestigbar ist, dadurch gekennzeichnet, daß der Auslegerarm (8) an einer körperlichen Achse (10) befestigt ist, die koaxial zum vorderen Drehpunkt (11), um den die Vorderachse (4) in bezug auf den die wesentlichen Auf- und Einbauten der Verlegemaschine tragenden Grundrahmen (6) drehbar ist, verläuft, daß das eine Ende der körperlichen Achse (10) starr an die Bewegung der Vorderachse gekoppelt ist und daß das andere Ende der körperlichen Achse (10) drehbar in einem mit dem Grundrahmen verbundenen Teil (7) gelagert ist.

2. Maschine nach Anspruch 1, dadurch **gekennzeichnet,** daß die vordere Befestigungseinrichtung (12) und eine Weitere hintere Befestigungseinrichtung (15) für die Hinterachse derart aneinander gekoppelt sind, daß bei einer Drehung der Vorderachse (4) in einer Richtung eine Drehung der Hinterachse (5) in der anderen Richtung bewirkt wird.

3. Maschine nach Anspruch 2, dadurch **gekennzeichnet,** daß eine Koppelstange (17) vorgesehen ist, deren eines Ende an der einen Seite der Längsmittellinie der Maschine drehbar mit der Befestigungseinrichtung (12) verbunden ist und deren anderes Ende an der anderen Seite der Längsmittellinie drehbar mit der Weiteren Befestigungseinrichtung (15) verbunden ist.

4. Maschine nach Anspruch 3, dadurch **gekennzeichnet,** daß zwischen dem Grundrahmen (5) und der Befestigungseinrichtung (12) oder zwischen dem Grundrahmen (6) und der Weiteren Befestigungseinrichtung (15) ein vom Fahrerstand der Maschine aus betätigbarer Lenkzylinder (16) oder ein vom Fahrerstand der Maschine aus betätigbares Lenkgetriebe angeordnet ist.

5. Maschine nach Anspruch 2, dadurch **gekennzeichnet,** daß zwischen dem Grundrahmen (6) und der Befestigungseinrichtung (12) und zwischen dem Grundrahmen (6) und der weiteren Befestigungseinrichtung (15) jeweils ein vom Fahrerstand der Maschine aus betätigbarer Lenkzylinder oder ein vom Fahrerstand der Maschine aus betätigbares Lenkgetriebe vorgesehen ist und daß die Lenkzylinder bzw. die Lenkgetriebe gegenphasig betätigbar sind.

6. Maschine nach einem der Ansprüche 1 bis 5, dadurch **gekennzeichnet,** daß der vordere Drehpunkt (11) der Vorderachse (4) auf der Längsmittellinie der Maschine hinter der Vorderachse (4) liegt.

7. Maschine nach einem der Ansprüche 1 bis 6, dadurch **gekennzeichnet,** daß ein weiterer Drehpunkt (14), um den die Hinterachse (5) in bezug auf den Grundrahmen (6) drehbar ist, auf der Längsmittellinie der Maschine vor der Hinterachse (5) liegt.

8. Maschine nach einem der Ansprüche 1 bis 7, dadurch **gekennzeichnet,** daß das andere Ende der körperlichen Achse (10) in einem Bereich der mit dem Grundrahmen (6) verbundenen Dachkonstruktion (7) der Maschine drehbar gelagert ist.

9. Maschine nach einem der Ansprüche 1 bis 8, dadurch **gekennzeichnet,** daß das eine Ende der körperlichen Achse (10) einen Endbereich (10′) aufweist, der von einem Ort der körperlichen Achse (10) oberhalb des Grundrahmens (6) schräg in Richtung auf die Vorderachse (4) verläuft und dort an einem die Vorderachse (4) umgebenden Bereich starr befestigt ist.

10. Maschine nach Anspruch 9, dadurch **gekennzeichnet,** daß zwischen dem Endbereich (10′) und dem Auslegerarm (8) ein Hubzylinder (13) angeordnet ist, der vom Fahrerstand der Maschine aus steuerbar ist und den Auslegerarm (8) in der vertikalen Ebene verschwenkt und/oder in der vertikalen Ebene anhebt.

11. Verlegemaschine nach einem der Ansprüche 1 bis 10, dadurch **gekennzeichnet,** daß der Schwerpunkt des Grundrahmens (6) und der an ihm angeordneten Ein- und Aufbauten nur wenig oberhalb der Ebene der Vorder- und Hinterachse (4,5) liegt.

12. Verlegemaschine nach einem der Ansprüche 1 bis 11, dadurch **gekennzeichnet**, daß der Auslagerarm (8) an der körperlichen Achse (10) heb- und senkbar ist.

13. Verlegemaschine nach einem der Ansprüche 1 bis 12, dadurch **gekennzeichnet,** daß der Auslagerarm (8) um einen Drehpunkt (30) verschwenkbar an der körperlichen Achse (10) befestigt ist.

## Claims

1. Stone-laying machine, particularly for paving stones, kerbstones and composite stones, comprising a front axle (4) steerably held on a base frame (6) by a fastening device (12), a rear axle disposed on the base frame, and a projecting arm (8) which is movable in a vertical plane and on the free end of which a laying device (9) can be fastened, characterised in that the projecting arm (8) is fastened on a physical axis (10) which extends coaxially to the front centre of rotation (11) about which the front axle (4) is rotatable relative to the base frame (6) carrying the essential super-structure and installed components of the laying machine, in that the one end of the physical axis (10) is rigidly coupled to the movement of the front axle, and in that the other end of the physical axis (10) is mounted rotatably in a part (7) joined to the base frame.

2. Machine according to Claim 1, characterised in that the front fastening device (12) and another, rear fastening device (15) for the rear axle are coupled to one another in such a manner that on a rotation of the front axle (4) in one direction a rotation of the rear axle (5) in the other direction is brought about.

3. Machine according to Claim 2, characterised in that a coupling rod (17) is provided of which one end is rotatably connected on one side of the longitudinal centre line of the machine to the fastening device (12), while its other end is rotatably connected on the other side of the longitudinal centre line to the other fastening device (15).

4. Machine according to Claim 3, characterised in that between the base frame (6) and the fastening device (12), or between the base frame (6) and the other fastening device (15), a steering cylinder (16) which can be operated from the driver's position on the machine or a steering gear which can be operated from the driver's position on the machine is disposed.

5. Machine according to Claim 2, characterised in that between the base frame (6) and the fastening device (12) and between the base frame (6) and the other fastening device (15) there is in each case provided a steering cylinder which can be operated from the driver's position on the machine or a steering gear which can be operated from the driver's position on the machine, and in that the respective steering cylinders or steering gears can be operated in opposition of phase.

6. Machine according to one of Claims 1 to 5, characterised in that the front centre of rotation (11) of the front axle (4) lies behind the front axle (4) on the longitudinal centre line of the machine.

7. Machine according to one of Claims 1 to 6, characterised in that another centre of rotation (14), about which the rear axle (5) is rotatable relative to the base frame (6), lies in front of the rear axle (5) on the longitudinal centre line of the machine.

8. Machine according to one of Claims 1 to 7, characterised in that the other end of the physical axis (10) is mounted rotatably in a region of the machine roof structure (7) joined to the base frame (6).

9. Machine according to one of Claims 1 to 8, characterised in that the one end of the physical axis (10) has an end region (10′) which extends from a point on the physical axis (10) above the base frame (6) obliquely in the direction of the front axle (4) and is there rigidly fastened to a region surrounding the front axle (4).

10. Machine according to Claim 9, characterised in that between the end region (10′) and the projecting arm (8) a lifting cylinder (13) is disposed which can be controlled from the driver's position on the machine and which swivels the projecting arm (8) in the vertical plane and/or raises it in the vertical plane.

11. Laying machine according to one of Claims 1 to 10, characterised in that the centre of gravity of the base frame (6) and of the installed components and superstructure disposed on it lies only slightly above the plane of the front and rear axles (4, 5).

12. Laying machine according to one of Claims 1 to 11, characterised in that the projecting arm (8) is raisable and lowerable on the physical axis (10)

13. Laying machine according to one of Claims 1 to 12, characterised in that the projecting arm (8) is fastened on the physical axis (10) for swivelling about a centre of rotation (30).

## Revendications

1. Machine à poser des pierres, en particulier des pavés, des bordures et des pierres composites, comportant un essieu avant (4) monté pivotant sur un châssis (6) au moyen d'un dispositif de fixation (12), un essieu arrière monté sur le châssis (6) et un bras (8) mobile dans un plan vertical, à l'extrémité libre duquel peut être fixé un dispositif de pose (9), caractérisé par le fait que le bras (8) est fixé sur un axe (10) matériel qui est coaxial au pivot (11) antérieur, sur lequel l'essieu avant (4) est monté pivotant par rapport au châssis (6) portant les organes internes et externes de la machine de pose, par le fait que l'une des extrémités de l'axe (10) matériel est couplée rigidement au déplacement de l'essieu avant et par le fait que l'autre extrémité de l'axe (10) matériel est montée pivotante dans un élément (7) lié au châssis.

2. Machine selon la revendication 1, caractérisée par le fait que le dispositif de fixation (12) avant et un dispositif de fixation (15) arrière supplémentaire de l'essieu arrière (4) sont mutuellement liés de manière telle, qu'une rotation dans une direction de l'essieu avant (4) provoque une rotation dans l'autre direction de l'essieu arrière (5).

3. Machine selon la revendication 2, caractérisée par le fait qu'il est prévu une tige de liaison (17) dont l'une des extrémités est reliée avec possibilité de rotation, d'un côté de l'axe médian longitudinal, au dispositif de fixation (12) et dont l'autre extrémité est reliée avec possibilité de rotation, de l'autre côté de l'axe médian longitudinal, au dispositif de fixation (15) supplémentaire.

4. Machine selon la revendication 3, caractérisée par le fait qu'un vérin de direction (16) pouvant être actionné à partir du poste de pilotage ou un mécanisme de direction pouvant être actionné à partir du poste de pilotage est disposé entre le châssis (6) et le dispositif de fixation (12) ou entre le châssis (6) et le dispositif de fixation (15) supplémentaire.

5. Machine selon la revendication 2, caractérisée par le fait qu'il est prévu respectivement entre le châssis (6) et le dispositif de fixation (12) et entre le châssis (6) et le dispositif de fixation (15) supplémentaire un vérin de direction pouvant être actionné à partir du poste de pilotage ou un mécanisme de direction pouvant être actionné à partir du poste de pilotage et par le fait que le vérin de direction ou le mécanisme de direction sont commandés en opposition de phase.

6. Machine selon l'une des revendications 1 à 5, caractérisée par le fait que le pivot (11) avant de l'essieu avant (4) est situé sur l'axe médian longitudinal de la machine, derrière l'essieu avant (4).

7. Machine selon l'une des revendications 1 à 6, caractérisée par le fait qu'un pivot (14) supplémentaire autour duquel l'essieu arrière (5) peut pivoter par rapport au châssis (6) est situé sur l'axe médian longitudinal de la machine, devant l'essieu arrière (5).

8. Machine selon l'une des revendications 1 à 7, caractérisée par le fait que l'autre extrémité de l'axe (10) matériel est monté avec possibilité de pivotement dans une zone de la structure de toit (7) de la machine liée au châssis (6).

9. Machine selon l'une des revendications 1 à 8, caractérisée par le fait que l'une des extrémités de l'axe (10) matériel comporte une partie terminale (10′) qui s'étend, à partir d'un point de l'axe (10) matériel situé au-dessus du châssis (6), en biais en direction de l'essieu avant (4) et est fixée rigidement à une partie qui entoure l'essieu avant (4).

10. Machine selon la revendication 9, caractérisée par le fait qu'un cylindre de levage (13) est disposé entre la partie terminale (10′) et le bras (8), lequel vérin peut être commandé à partir du poste de pilotage de la machine et fait pivoter le bras (8) dans le plan vertical et/ou soulève ledit bras dans le plan vertical.

11. Machine selon l'une des revendications 1 à 10, caractérisée par le fait que le centre de gravité du châssis (6) et des organes externes et internes montés sur celui-ci est situé à une faible distance au-dessus du plan des essieux avant et arrière (4, 5).

12. Machine selon l'une des revendications 1 à 11, caractérisée par le fait que le bras (8) peut être levé et abaissé sur l'axe (10) matériel.

13. Machine selon l'une des revendications 1 à 12, caractérisée par le fait que le bras (8) est fixé sur l'axe (10) matériel avec possibilité de pivotement autour d'un pivot (30).
